# EUROPÄISCHE PATENTSCHRIFT

(11) **EP 0 056 984 B1**
(45) Veröffentlichungstag und Bekanntmachung des Hinweises auf die Patenterteilung: **06.11.1985**
(21) Anmeldenummer: 82100406.6
(22) Anmeldetag: 21.01.1982
(51) Int. Cl.: H01Q 3/36

(54) **Phasengesteuerte Gruppenantenne**
Phased antenna array
Réseau d'antennes à commande par déphaseurs

(30) Priorität: 23.01.1981 DE 3102110
(43) Veröffentlichungstag der Anmeldung: 04.08.1982
(73) Patentinhaber: Licentia Patent-Verwaltungs-GmbH, 60596 Frankfurt (DE)
(72) Erfinder: Petri, Ulrich, Dr.-Ing., D-7900 Ulm (DE)
(74) Vertreter: Schulze, Harald Rudolf, Dipl.-Ing.

## Beschreibung

Die vorliegende Erfindung bezieht sich auf eine phasengesteuerte Gruppenantenne der im Oberbegriff des Patentanspruchs 1 angegebenen Art. Derartige Antennen finden insbesondere als Radarantennen für Luftraumüberwachung vorteilhafte Anwendung.

Es ist bekannt, dass sich die Richtung der Antennenkeule von Gruppenantennen durch Veränderung der Phase der Antennenelemente trägheitslos verändern lässt. Bei einem ebenen oder linearen Array sind die Werte der Phasen der Ströme in den einzelnen Antennenelementen nach der folgenden bekannten Formel einzustellen:

In dieser Formel ist ϕn die Grösse der einzustellenden Phase des n-ten Strahlerelements, sin 9 ist der Sinus des Winkels der Abstrahlrichtung gegen die Normale auf der Antennenfläche, x_{"} ist die Koordinate des Antennenelementes in der Richtung parallel zur Ebene, die durch Normale und Abstrahlrichtung gebildet wird, und 10₀ ist die Betriebswellenlänge.

Bei Radarantennen zur Luftraumüberwachung ist es darüber hinaus üblich, die Phasensteuerung nicht nur zur Strahlschwenkung, sondern auch zur Verbreiterung der Antennenkeule (beam spoiling) zu benutzen. Dabei wird der Steuerungsphase ϕn ein zweiter Wert cp hinzuaddiert, der bewirkt, dass das von den Antennenelementen angeregte Wellenfeld nicht mehr eine ebene Phasenfront, sondern eine gekrümmte Phasenfront aufweist. Als besonders geeignet hat sich z.B. ein Verlauf dieser Keulenverbreiterungsphase ϕp proportional dem Cosinus des Abstandes von der Antennenmitte erwiesen

Dabei ist D der Durchmesser der Gruppenantenne in x-Richtung und x werde von der Mitte derAntennenfläche aus gemessen.

Eine derartige Gruppenantenne mit einstellbaren Phasenschiebern zur Schwenkung und Formung des Richtdiagramms ist beispielsweise aus GB-A 2032723 bekannt. Die Einstellwerte für die Phasenschieber sind in einem Lesespeicher abgelegt.

Die Speisenetzwerke von phasengesteuerten Gruppenantennen zeigen infolge von Fertigungstoleranzen oder unter dem Einfluss von Temperaturschwankung sowie beim Wechsel der Betriebsfrequenz Abweichungen der relativen Phasenlagen der einzelnen Strahlerelemente von ihrem Sollphasenwert. Zur Kompensation dieser Phasenabweichungen ist es aus GB-A 1 353617 bekannt, in einem Rechner Phasenkorrekturwerte zu ermitteln und über einstellbare Phasenschieber die Phasenfehler auszugleichen.

Darüber hinaus führt die Realisierung verbreiterter Hauptkeulen von Gruppenantennen in der Praxis vielfach zu unbefriedigenden Ergebnissen, da die durch Krümmung der Phasenfront verbreiterten Diagramme empfindlich bezüglich fehlerhaften Abweichungen der Amplitude der Antennenelemente sind. Die Krümmung der Phasenfront bewirkt nämlich, dass die von der Antennenfläche abgestrahlte Leistung nicht mehr vorzugsweise nur in eine Raumrichtung abgestrahlt wird, sondern dass jedes Antennenelement vorzugsweise in die Richtung der Senkrechten auf die Phasenfront am jeweiligen Ort des Elements strahlt. Damit ist der Verlauf der Amplitude der Hauptkeule des Antennendiagramms angenähert ein Abbild des Amplitudenverlaufs über die Antennenfläche. Nun weisen Leitungssysteme zur Speisung der Antennenelemente vielfach toleranzbedingte oder sogar systematische Fehler auf, insbesondere die wegen ihrer Kompaktheit bevorzugten seriellen Speisungen, vor allem bei breitbandiger Verwendung. Dies hat zur Folge, dass die erzielten Antennenkeulen verformt sind, welches wiederum in der Radaranwendung zu fehlerhaften Richtungsbestimmungen führt.

Eine Einschränkung der Toleranzen würde zu einem erheblichen Aufwand in der Entwicklung und Produktion solcher Speisungen führen. Eine nachträgliche Korrektur der Amplitudenwerte, beispielsweise über ein aus der DE-A 2113856 bekanntes steuerbares Speisenetzwerk in Form sogenannter Matrixsysteme, mit dem eine Änderung der Aperturbelegung einer Gruppenantenne möglich ist, wäre mit erheblichem Aufwand verbunden und nur durch zusätzliche Leistungsverluste zu erkaufen.

Aufgabe der vorliegenden Erfindung ist es, eine phasengesteuerte Gruppenantenne anzugeben, die ohne grösseren zusätzlichen Aufwand die störenden Auswirkungen der toleranzbedingten Amplitudenfehler auf das Diagramm beseitigt, ohne zusätzliche Leistungsverlsute in Kauf nehmen zu müssen. Die erfindungsgemässe Lösung ist bei einer Antenne der im Oberbegriff des Patentanspruchs 1 beschriebenen Art durch die kennzeichnenden Merkmale des Patentanspruchs 1 gegeben. Die Ansprüche 2 und 3 geben günstige Weiterbildungen der Erfindung an.

Wesentlich an der Erfindung ist also die Kompensation der Auswirkung der fehlerhaften Amplituden durch Einstellung der Steuerphasen nach Massgabe der gemessenen Amplitudenverteilung. Nachdem die phasengesteuerte Gruppenantenne ohnehin über die dazu notwendigen Phasenschieber verfügt, ist für die erfindungsgemässe Antenne nur eine zusätzliche Funktion des zur Steuerung der Phasenschieber verwendeten Rechners (Beam Stearing Unit) nötig.

Im folgenden wird eine besonders vorteilhafte Ausführung des Erfindungsgedankens unter Bezugnahme auf die Abbildungen eingehend beschrieben.

Grundlage der nachfolgenden Herleitung einer Beziehung zwischen gemessenem Amplitudenverlauf und Einstellwerten für die Phaseneinstellung ist die Anwendung der geometrischen Optik auf die Synthese von Antennendiagrammen durch Gestaltung des Phasenverlaufs, wie sie z.B. für die Berechnung von Reflektorantennen üblich und z.B. in S. Silver: Microwave Antenna Theory and Design, McGraw-Hill 1949, pp. 497 ff. beschrieben ist.

Ziel dieser Synthese ist es, zu einer gegebenen Verteilung der HF-Leistung über den Antennenquerschnitt P_{A} (x) den Phasenverlauf zu finden, der bewirkt, dass diese Leistung gemäss einer gewünschten Verteilungsfunktion P_{F} (9) im Fernfeld abgestrahlt wird, d.h., dass in den betrachteten Schnittebenen ein Antennendiagramm mit gewünschtem Verlauf in Abhängigkeit zum Richtungswinkel erzielt wird. Wegen der Reziprozität gelten grundsätzlich alle Ausführungen auch analog für die Empfangsantenne.

Da, wie bereits dargelegt, bei diesem Verfahren der Diagrammsynthese jede Zone der Antenne hauptsächlich in eine bestimmte Raumrichtung strahlt, kann aus dem Energierhaltungssatz folgende Zuordnung der Querschnittskoordinaten x zum Winkel gefunden werden

D sei der Durchmesser der Antenne und die Richtung, bei der die gewünschte Abstrahlung beginnen soll. Die Verteilung der Leistung über den Antennenquerschnitt lässt sich durch Messung an der montierten Gruppenantenne bestimmen. Entweder misst man sie an den Eingängen der Erreger - in diesem Fall ist das Integral durch die Summe über die Leistung der Erreger zu ersetzen - oder direkt vor den Erregern auf einem Nahfeldmessplatz.

Falls es sich nicht um eine lineare Antennengruppe, sondern um ein zweidimensionales Array handelt, ist jeweils die mittlere Leistung einerZeile von Elementen quer zu Ebenen der betrachteten Abstrahlrichtung zu nehmen.

Die gewünschte Leistungsverteilung im Fernfeld hängt vom Anwendungszweck ab. Vielfach wird ein Sektordiagramm gefordert: Dieses ideale Wunschdiagramm führt allerdings wegen der Beugungseffekte zu Realisierungen mit oszillierendem Diagrammverlauf. Daher empfiehlt es sich, anstelle der idealen Sektorfunktion (4) eine dieser ähnliche zu wählen, die keine scharfen Sprünge aufweist. Wenn die Antennenverwendung keine andere Leistungsverteilung im Fernfeld erfordert, ist entsprechend ein anderes Wunschdiagramm zu wählen (etwa Cosecans im Quadrat).

Sind beide Funktionen P_{A} und P_{F} gegeben, so lässt sich durch numerische Integration von (3) jedem Koordinatenwert x auf der Antennenapertur eine Abstrahlrichtung 8(x) zuordnen. Die gesuchten Phasen ϕ B = (p (xₙ) ergeben sich aus der Tatsache, dass die Abstrahlrichtung senkrecht auf der Phasenfront steht, d.h. bei Zählung des Winkels von der Normalen auf die x-Richtung aus ist die Ableitung der Phase nach den Koordinaten x gleich dem Tangens des Winkels Die numerische Integration von (5) liefert direkt den Einstellwert für die Steuerphase des Elements am Ort xₙ.

Diese Phasenwerte werden in dem zur Steuerung des Phasenschiebers verwendeten Rechner als Konstante gespeichert.

Soweit die Radaranlage in mehreren Frequenzen betrieben wird und die Strahlungsamplituden der Elemente sich über die Frequenz erheblich ändern, sind die Phasenwerte für jede Frequenz gesondert zu bestimmen und abzuspeichern.

Fig. 1 zeigt ein Beispiel für eine lineare Gruppe von Dipolen 1-6 mit den Koordinaten X₁-X_{6'} die von einem Sender T über eine Speiseleitung Sp angeregt werden. Die Phasen ϕ₁-ϕ₆ können durch elektronische Phasenschieber PS eingestellt werden. Vor den Dipolen ergibt sich eine Verteilung der HF-Leistung P_{A}(x), die z.B. mit einem Testempfänger R gemessen werden kann.

Fig. 2A zeigt den optischen Strahlengang und Kurven gleicher Phase vor der Gruppenantenne nach Fig. 1. Durch die Phaseneinstellung geht von der Antennenapertur eine gekrümmte Wellenfront aus. Die abgestrahlte Leistung verläuft parallel zu den optischen Strahlen S, die senkrecht auf den Kurven gleicher Phase Ph stehen, in die Raumrichtung 9. Die Winkellage der Strahlen 9(x) hat so zu erfolgen, dass die Leistungsdichte pro Winkeleinheit dem geforderten Verlauf P_{F}(9) entspricht. Ein Beispiel für eine solche gewünschte Leistungsverteilung im Fernfeld, ein Sektordiagramm, ist in Fig. 2B dargestellt.

Die Fig.3A zeigt (in kartesischer Darstellung) einen Querschnitt durch ein Diagramm einer seriell gespeisten Gruppenantenne ohne die erfindungsgemässe Korrektur der Amplitudenfehler über die Einstellung der Steuerphasen. Deutlich erkennbar sind die asymmetrischen Diagrammverzerrungen, die beim Betrieb der Antenne zu beträchtlichen Winkelmessfehlern führen können. Fig. 3B zeigt demgegenüber das unter Anwendung des Erfindungsgedankens auf dieselbe Antenne korrigierte Diagramm.

## Patentansprüche

1. Phasengesteuerte Gruppenantenne mit einer Vielzahl einzelner Strahlerelemente oder Zeilen von Strahlerelementen mit je einem steuerbaren Phasenschieber (PS), die über ein Verteilernetzwerk mit einer gemeinsamen Speiseleitung (Sp) verbunden sind, wobei die Soll-Belegung der relativen Amplituden der einzelnen Strahlerelemente (1 bis 6) durch den Ort (X₁ bis Xₑ) des einzelnen Strahlerelements innerhalb der Strahlergruppe und durch das gewünschte Antennendiagramm festgelegt ist, dadurch gekennzeichnet, dass in einem Lesespeicher für die individuelle Einstellung der steuerbaren Phasenschieber Einstellwerte gespeichert sind, die nach Massgabe der Abweichung des gemessenen Verlaufs der tatsächlichen relativen Amplituden der einzelnen Strahlerelemente (1 bis 6) von der Soll-Belegung so bemessen sind, dass der Einstellwert ϕzur Steuerung der Phasen des n-ten Strahlerelements mit der gemessenen Amplitudenbelegung P_{A}(x) in der Antennenapertur in Abhängigkeit von der parallel zum betrachteten Diagrammschnitt verlaufenden Koordinate x und der gewünschten Diagrammform P_{F}(9) in Abhängigkeit vom Winkel der Abstrahlrichtung 8 über die Beziehung verknüpft ist, wobei (x) so definiert ist, dass und wobei x_{"} die Koordinate des n-ten Antennenelements, D der Durchmesser der Antennenapertur, -der Winkel, bei dem die Abstrahlung beginnen soll, λo die Betriebswellenlänge sind und die Phasenverschiebung ϕ_{const} beliebig, aber für alle Strahlerelemente gleich ist.

2. Phasengesteuerte Gruppenantenne nach Anspruch 1, dadurch gekennzeichnet, dass die steuerbaren Phasenschieber zugleich noch mit der Steuereinrichtung zur elektronischen Schwenkung des Diagramms verbunden sind.

3. Phasengesteuerte Gruppenantenne nach einem der Ansprüche 1 oder 2, dadurch gekennzeichnet, dass für die Betriebsart mit mehreren Sendefrequenzen zu jeder Sendefrequenz ein eigener Satz Einstellwerte gespeichert ist.

## Claims

1. Phase-controlled aerial array with a plurality of individual radiator elements or lines of radiator elements each with a respective phase shifter (PS), which are connected through a common distributor network with a common feed line (Sp), wherein the target distribution of the relative amplitudes of the individual radiator elements (1 to 6) is determined by the location (X₁ to Xₛ) of the individual radiator element within the radiator array and by the desired aerial polar diagram, characterised thereby, that a readstore for the individual setting of the controllable phase shifters has setting values stored therein, which are so dimensioned in accordance with the deviation of the measured course of the actual relative amplitudes of the individual radiator elements (1 to 6) from the target distribution that the setting value ϕ for the control of the phases of the n^{th} radiator element is connected by the relationship with the measured amplitude distribution P_{A} (x) in the aerial aperture in dependence on the co-ordinates x extending parallely to the polar diagram section being considered and the desired polar diagram shape P_{F} (-9) in dependence on the angle of the beam direction 9, wherein 9 (x) is so defined that and wherein x_{"} is the co-ordinate of the nt^{h} aerial element, D is the diameter of the aerial aperture, -is the angle, at which the radiation shall start, and λo is the operating wave length and the phase displacement ϕ_{const} is as desired, but equal for all radiator elements.

2. Phase-controlled aerial array according to claim 1, characterised thereby, that the controllable phase shifters are at the same time still connected with the control equipment for the electronic pivotation of the polar diagram.

3. Phase-controlled aerial array according to one of the claims 1 or 2, characterised thereby, that for the mode of operation with several transmission frequencies, an individual set of setting values is stored for each transmission frequency.

## Revendications

1. Réseau d'antennes commandé par déphaseurs, avec plusieurs éléments primaires ou alignements d'éléments primaires qui comportent chacun un déphaseur commandé (PS) et sont reliés par un réseau répartiteur à une ligne d'alimentation commune, la distribution théorique des amplitudes relatives des divers éléments rayonnants (1 à 6) étant fixée par la position (X_{I} à X₆) de chaque élément primaire à l'intérieur du réseau et par le diagramme de rayonnement souhaité, ledit réseau étant caractérisé en ce que dans une mémoire de lecture sont stockées les valeurs de réglage individuelles des déphaseurs commandés, qui sont dimensionnées en fonction de l'écart entre la variation mesurée des amplitudes relatives effectives des divers éléments primaires (1 à 6) et la distribution théorique, de façon à combiner la valeur de réglage ϕde commande des phases du n^{è}me élément primaire avec la distribution d'amplitude P_{A}(x) mesurée dans l'ouverture de l'antenne, en fonction des coordo- nées x parallèles à la coupe du diagramme considérée et de la forme de diagramme P_{F}(δ), souhaitée en fonction de l'angle 8 de rayonnement, à l'aide de la relation: (x) étant défini de façon que: et x_{"} étant la coordonnée du n^{è}me élément rayonnant, D le diamètre de l'ouverture de l'antenne, - δo l'angle auquel le rayonnement doit commencer, λo la longueur d'onde de fonctionnement et ϕ_{const} le déphasage quelconque, mais égal pour tous les éléments primaires.

2. Réseau d'antennes commandé par déphaseurs selon la revendication 1, caractérisé en ce que les déphaseurs commandés sont en outre reliés au dispositif de commande du pivotement électronique du diagramme.

3. Réseau d'antennes commandé par déphaseurs selon une des revendications 1 ou 2, caractérisé en ce qu'un jeu distinct de valeurs de réglage est mémorisé pour chaque fréquence d'émission en mode de fonctionnement à plusieurs fréquences d'émission.
